# FASCICULE DE BREVET EUROPEEN

(11) **EP 0 951 094 B1**
(45) Date de publication et mention de la délivrance du brevet: **11.06.2003**
(21) Numéro de dépôt: 99420087.1
(22) Date de dépôt: 02.04.1999
(51) Int. Cl.: H01R 4/24

(54) **Dispositif de connexion autodénudant**
Anschlusskontaktvorrichtung mit Schneidklemmverbinder
Connection arrangement with insulation displacement connector

(30) Priorité: 17.04.1998 FR 9805053
(43) Date de publication de la demande: 20.10.1999
(73) Titulaire: ENTRELEC SA, F-69100 Villeurbanne (FR)
(72) Inventeur: Barrat, Sylvain, 69220 Belleville sur Saone (FR); Bechaz, Bernard, 69300 Caluire (FR); France, Philippe, 42140 Chazelles sur Lyon (FR)
(74) Mandataire: Maureau, Philippe

(56) Documents cités:
- DE-A- 2 023 170
- DE-A- 3 818 548
- US-A- 4 752 237

## Description

La présente invention concerne un dispositif de connexion auto-dénudant pour un câble électrique constitué d'une âme conductrice et d'une gaine isolante.

Un tel dispositif permet de connecter un câble électrique sur une pièce conductrice sans qu'il soit nécessaire au préalable de dénuder une extrémité du câble électrique. Le dispositif de connexion auto-dénudant réalise un dénudage local du câble, par exemple en entaillant la gaine isolante entourant l'âme conductrice, avant de réaliser un contact électrique entre l'âme conductrice ainsi localement dénudée et la pièce conductrice.

Un dispositif ayant les caractéristiques du préambule de la revendication 1 est décrit dans le document DE-A- 38 18 548.

Le brevet européen EP 0 247 360 révèle un dispositif de connexion auto-dénudant comportant une pièce conductrice de connexion qui présente une fente destinée à recevoir le câble à connecter et qui est monté dans un boîtier isolant présentant au moins une ouverture permettant l'introduction du câble à connecter, ainsi que des moyens permettant de dénuder localement le câble électrique. Dans ce dispositif, la pièce conductrice comporte une fente de dénudage et de retenue de l'âme du câble. Cette fente, qui est rectiligne, est longitudinalement ménagée au long d'une partie en forme de profilé qui est obtenue par exemple à partir d'un flan plan, par matriçage entraînant sa découpe, son pliage et éventuellement des amincissements localisés. La partie profilée de la pièce conductrice a une section transversale polygonale creuse qui correspond à un U dont les extrémités libres ont été obliquement et également repliées l'une vers l'autre. La partie profilée ainsi obtenue comporte deux plis d'extrémité correspondant aux extrémités libres obliquement et également repliées évoquées ci-dessus. Ces deux plis bordent la fente qu'ils délimitent. Une embouchure dénudante de la pièce conductrice est ménagée à une extrémité de la fente. Elle est obtenue par découpe oblique symétrique des plis bordant la fente à une de leurs extrémités. Cette découpe oblique permet d'obtenir une embouchure évasée. Le pliage ultérieur des plis, par rapport aux parois qui les portent crée une arête supérieure suffisante pour entamer la gaine des câbles poussés dans cette embouchure.

Un outil spécial présentant un embout de forme adaptée à la forme de la pièce conductrice est prévu pour introduire un câble électrique dans la pièce conductrice. Le boîtier isolant dans lequel est montée la pièce conductrice est configuré pour s'adapter à l'outil.

Ce dispositif de connexion permet de réaliser, sans dénudage préalable, un bon contact électrique entre la pièce conductrice et l'âme conductrice d'un câble. Une même pièce conductrice peut recevoir des câbles de diamètres différents dans une plage de diamètres déterminée.

Un inconvénient de ce dispositif de connexion est qu'il nécessite l'emploi d'un outil spécifique. Sans cet outil, il est très difficile de réaliser une connexion.

La pièce conductrice de ce dispositif de connexion doit être réalisée dans des matériaux spéciaux pour assurer à la fois un bon dénudage et un bon contact électrique et, comme il ressort de la brève description ci-dessus, la réalisation de cette pièce conductrice est assez complexe. Ceci fait que ce dispositif de connexion est d'un prix de revient assez élevé.

La présente invention a alors pour but de proposer un nouveau dispositif de connexion auto-dénudant. Ce dispositif pourra de préférence être utilisé sans outil spécifique et sera avantageusement d'un prix de revient peu élevé.

À cet effet, le dispositif de connexion auto-dénudant pour un câble électrique constitué d'une âme conductrice et d'une gaine isolante, qu'elle propose comporte une pièce conductrice de connexion qui présente une fente destinée à recevoir le câble à connecter ainsi que des moyens permettant de dénuder localement le câble électrique.

Selon l'invention, les moyens permettant de dénuder localement le câble électrique sont réalisés sur une pièce distincte de la pièce conductrice et font face à la fente de cette dernière, et des moyens de déplacement sont prévus pour déplacer le câble depuis une position d'introduction dans laquelle le câble non dénudé est introduit dans le dispositif vers une position de connexion dans laquelle le câble se trouve dans la fente de la pièce conductrice et dans laquelle l'âme du câble est en contact électrique avec la pièce conductrice, le câble passant par les moyens permettant de le dénuder localement au cours de ce déplacement.

Dans un tel dispositif, les fonctions de dénudage et de connexion sont assurées par des pièces distinctes. Il en résulte des pièces assez simples à fabriquer et qui peuvent être réalisées dans des matériaux "ordinaires".

Ce dispositif peut par exemple prendre place dans un boîtier isolant qui comporte une ouverture permettant l'introduction du câble à connecter.

On peut prévoir diverses manières d'agir sur les moyens de déplacement. On peut ainsi envisager un poussoir tel que par exemple décrit dans le brevet FR-2 503 464 et qui permet l'introduction d'un câble dans une mâchoire auto-dénudante.

Dans une forme de réalisation préférée, la pièce conductrice de connexion est montée dans un boîtier isolant présentant au moins une ouverture permettant l'introduction du câble à connecter, et les moyens de déplacement comportent une lame élastique munie de moyens d'entraînement du câble électrique, les moyens d'entraînement du câble se trouvant face à la fente de la pièce conductrice dans la position de repos de la lame élastique et face à l'ouverture d'introduction du câble dans le boîtier isolant dans la position précontrainte de la lame élastique. Pour réaliser une connexion d'un câble, il suffit alors de précontraindre la lame élastique, d'introduire un câble à connecter et de relâcher la lame élastique qui tend alors à revenir dans sa position de repos, et qui entraîne alors avec elle le câble vers la fente de la pièce conductrice.

Dans cette forme de réalisation, une ouverture est avantageusement prévue dans le boîtier isolant de manière à permettre le passage d'un outil, tel une lame de tournevis, pour précontraindre la lame élastique.

Pour réaliser un bon guidage du câble à connecter, les moyens d'entraînement présentent de préférence une fenêtre dans laquelle peut passer ce câble. Dans certaines configurations, il peut suffire d'avoir une fourche entre les dents de laquelle est placé le câble.

Afin de limiter le nombre de pièces du dispositif et faciliter ainsi son montage, les moyens de déplacement et les moyens permettant de dénuder localement le câble sont avantageusement réalisés sur une même pièce.

Dans ce cas, le dispositif selon l'invention présente par exemple une pièce réalisée dans une lame élastique repliée de telle sorte que ses deux extrémités soient sensiblement parallèles l'une par rapport à l'autre, une première extrémité étant munie de deux lèvres de dénudage et l'autre extrémité étant munie de moyens d'entraînement du câble, tels par exemple une fenêtre.

La lame élastique, du côté des lèvres de dénudage, repose alors de préférence sur la pièce conductrice dont elle épouse la forme, les lèvres de dénudage étant inclinées par rapport à la lame élastique de telle sorte que la partie dénudante de ces lèvres se trouve bien en face de la fente de la pièce conductrice. On arrive ainsi à réaliser un bon positionnement relatif entre les lèvres de dénudage et la pièce conductrice. Ceci est important pour que la partie dénudée par les lèvres se trouve bien au niveau des bords de la fente réalisée dans la pièce conductrice, garantissant de cette façon un bon contact entre la partie dénudée et la pièce conductrice.

Pour améliorer le guidage du câble durant le dénudage, les moyens d'entraînement du câble comportent de préférence des ergots de guidage reprenant sensiblement la forme des lèvres de dénudage.

Pour réaliser une bonne connexion électrique, la fente destinée à recevoir le câble à connecter présente avantageusement une ouverture en forme de V et est prolongée, du côté de la pointe du V, par deux bords sensiblement parallèles.

La présente invention concerne également un bornier de connexion comportant un boîtier isolant et une pièce conductrice destinée à être reliée électriquement à au moins un câble électrique, bornier qui est muni d'au moins un dispositif de connexion auto-dénudant tel que décrit ci-dessus.

De toute façon, l'invention sera bien comprise à l'aide de la description qui suit, en référence au dessin schématique annexé, représentant à titre d'exemple non limitatif une forme de réalisation préférentielle d'un dispositif selon l'invention.
Figure 1 est une vue en perspective éclatée d'un bornier comportant deux dispositifs de connexion selon l'invention,
Figure 2 est une vue en perspective à échelle agrandie d'un ressort utilisé pour un dispositif de connexion selon l'invention,
Figure 3 est une vue de dessus d'une pièce conductrice, et
Figures 4 à 6 sont des vues de face du bornier de la figure 1 au cours de trois étapes de la connexion d'un câble.

La figure 1 montre un bornier équipé de deux dispositifs de connexion. Ce bornier comporte un boîtier isolant 2, deux ressorts 4, ainsi qu'une pièce conductrice 6.

Le boîtier isolant 2 est une pièce en matière synthétique obtenue par exemple par moulage. La forme de sa base est telle qu'elle puisse venir se fixer sur des rails de fixation normalisés prévus à cet effet. Un logement 8 est prévu pour chaque ressort 4 et chaque extrémité de la pièce conductrice 6. La face supérieure du boîtier 2 présente au niveau de chaque logement à chaque fois une ouverture 10 destinée à recevoir un câble à connecter et une ouverture 12 destinée à recevoir la lame d'un tournevis.

La pièce conductrice 6 est représentée en perspective sur la figure 1 et en vue de dessus sur la figure 3. Cette pièce 6 peut recevoir deux câbles électriques, un à chacune de ses extrémités. Cette pièce conductrice 6 est réalisée à partir d'une lame métallique, par exemple en cuivre.

À chaque extrémité de la lame est réalisée une fente 14 dont la forme est visible sur la figure 3. Chaque fente 14 est réalisée sur l'axe médian longitudinal de la lame. À l'extrémité de la lame, la fente 14 présente une zone 16 en forme de V, la pointe du V se situant à l'intérieur de la lame. La fente 14 se prolonge par une zone 18 dans laquelle les bords de la fente sont sensiblement parallèles. Ainsi, chaque extrémité de la pièce conductrice se présente sous la forme d'une fourche dont chaque bras présente une certaine élasticité, grâce à laquelle la fente 14 peut recevoir des câbles de différents diamètres tout en garantissant un excellent contact électrique.

Les bords de la fente 14, tant au niveau de la zone 16 en V qu'au niveau de la zone 18 où les bords sont parallèles, sont amincis. Cet amincissement ne confère pas à la fente de fonction de découpe mais est réalisée pour s'adapter aux dimensions de la découpe qui est réalisée au niveau des ressorts 4 et qui sera décrite plus loin.

La lame constituant la pièce conductrice 6, une fois munie à chacune de ses extrémités d'une fente 14, est ensuite pliée de manière à présenter à chacune de ses extrémités une forme rappelant un col de cygne, telle qu'on peut la voir par exemple sur la figure 1.

Une languette 20 est réalisée sensiblement au milieu de la pièce conductrice afin de permettre son encliquetage dans le boîtier isolant 2.

La figure 2 montre plus en détail un ressort 4. Un tel ressort est formé à partir d'une lame élastique qui peut être, elle aussi par exemple en cuivre. Cette lame élastique est repliée de manière à former un ressort. La largeur de la lame élastique utilisée est sensiblement égale à la largeur de la lame utilisée pour réaliser la pièce conductrice 6. Après le pliage, les deux extrémités de la lame élastique sont sensiblement parallèles l'une à l'autre. La zone centrale de la lame élastique est pliée de manière à former un arc de cercle sur un peu plus de 180°. Ainsi, les extrémités sensiblement parallèles du ressort peuvent se déplacer élastiquement l'une par rapport à l'autre. En position de repos, représentée sur la figure 1 par exemple, les deux extrémités de la lame élastique sont décalées l'une par rapport à l'autre.

Une première extrémité de la lame élastique est pliée de manière à pouvoir venir épouser la forme en col de cygne d'une extrémité de la pièce conductrice 6. Comme on le voit sur les figures 4 à 6, chaque ressort 4 vient prendre place dans son logement 8 sur une extrémité de la pièce conductrice 6. La partie centrale arrondie du ressort 4 est placée à la base de la forme en col de cygne d'une extrémité de la pièce conductrice 6. Le ressort 4 épouse la face supérieure de toute l'extrémité en forme de col de cygne de la pièce conductrice 6 et une extrémité de ce ressort dépasse de la pièce conductrice 6. L'autre extrémité du ressort 4 vient se placer au-dessus de cette première extrémité.

L'extrémité du ressort 4 qui repose sur la pièce conductrice 6 est munie d'une fenêtre 22. Du côté de l'extrémité du ressort 4, cette fenêtre 22 présente un espace 24 de taille suffisante pour recevoir un câble électrique à connecter. À l'intérieur de la fenêtre 22, se trouve également deux lèvres dénudantes 26. Ces lèvres 26 s'étendent dans une direction transversale par rapport à la lame élastique formant le ressort 4 et sont inclinées à l'opposé de l'autre extrémité du ressort. Ainsi, ces lèvres font saillie de la lame élastique du côté de la pièce conductrice 6 lorsque le ressort 4 est monté sur cette pièce conductrice 6 (figures 4 à 6). Les extrémités des lèvres 26 sont espacées l'une de l'autre de manière à découper la gaine isolante d'un câble électrique qui se déplace longitudinalement par rapport à la lame élastique formant le ressort 4 sans abîmer l'âme conductrice de ce câble. La fenêtre 22 présente aussi un espace 28 destiné à recevoir un câble une fois que celui-ci a été localement dénudé par les lèvres dénudantes 26.

Le ressort 4 est placé sur la pièce conductrice 6 de telle sorte que les lèvres dénudantes 26 viennent buter contre l'extrémité de la pièce conductrice 6. Les lèvres 26 se trouvent alors en face de la fente 14. On veille à ce que la zone dénudante des lèvres 26 se trouve à hauteur des bords amincis de la fente 14.

L'autre extrémité du ressort 4 est également munie d'une fenêtre 30. Cette dernière est destinée à recevoir un câble électrique à connecter et à guider celui-ci pour le faire passer de l'espace 24 de la première fenêtre 22 à travers les lèvres dénudantes 26 pour l'amener dans l'espace 28 destiné à recevoir un câble connecté. La fenêtre 30 présente une forme sensiblement carrée présentant deux bords longitudinaux et deux bords transversaux par rapport à la lame élastique formant le ressort 4. Les deux bords transversaux sont chacun munis d'un ergot 32. Chaque ergot 32 s'étend vers l'autre extrémité du ressort 4. Ces ergots reprennent sensiblement la forme des lèvres dénudantes 26. On a ainsi des ergots en forme de V, chaque branche du V étant inclinée sensiblement de la même manière que sont inclinées les lèvres 26. De cette manière, les ergots 32 permettent un bon guidage d'un câble à connecter pour faire passer ce câble entre les lèvres dénudantes 26. Le câble à dénuder et à connecter est alors guidé sur toute la hauteur de l'ergot et non pas simplement sur l'épaisseur de la lame élastique 4.

En position de repos du ressort 4, la fenêtre 30 se trouve sensiblement au-dessus de l'espace 28 de la fenêtre 22. En position précontrainte, la fenêtre 30 se trouve au-dessus de l'espace 24 de la fenêtre 22. Une languette 34 est prévue sur chaque ressort 4 afin de bien maintenir celui-ci sur la pièce conductrice 6. La languette 34 peut par exemple coopérer avec l'extrémité d'une fente 14 opposée à l'extrémité présentant une zone 16 en forme de V.

La figure 4 montre une pièce conductrice 6 et deux ressorts 4 au repos dans le boîtier isolant 2. Les ressorts 4 et les extrémités en forme de col de cygne de la pièce conductrice 6 sont chacun placé dans un logement 8. Pour un bon positionnement de ces pièces, des butées 36 sont prévues à l'intérieur des logements 8. On a ainsi une butée 36 placée à l'intérieur de l'arrondi du ressort 4 et une autre butée 36 permettant le bon positionnement d'une extrémité de la pièce conductrice 6.

Le fonctionnement d'un dispositif de connexion selon l'invention est décrit ci-après en référence aux figures 4 à 6.

La figure 4 montre les deux dispositifs de connexion en position de repos. Chaque espace 24 destiné à recevoir un câble à connecter se trouve face à une ouverture 10 du boîtier. Les fenêtres 30 pour le déplacement d'un câble sont effacées par rapport à ces ouvertures 10. Une première opération à effectuer pour permettre la connexion d'un câble est de précontraindre le ressort 4. Ceci est réalisé en introduisant l'extrémité d'un outil, par exemple une lame de tournevis, à travers une ouverture 12 du boîtier 2. La lame 38 du tournevis rencontre le ressort 4 et est déviée vers une paroi 40 du logement 8. La forme de cette paroi 40 est telle qu'en enfonçant à fond le tournevis dans l'ouverture 12 jusqu'à ce que la lame 38 du tournevis vienne au fond du logement 8, ou plus précisément vienne en butée contre la pièce conductrice 6, le ressort soit déformé de telle sorte que la fenêtre 30 du ressort vienne face à l'espace 24 de la fenêtre 22 du ressort destiné à recevoir un câble 42 à connecter.

La figure 5 montre le ressort 4 dans sa position précontrainte grâce à l'action de la lame de tournevis 38 et montre également l'extrémité d'un câble 42 qui a été introduite par une ouverture 10 dans le boîtier 2. Cette extrémité de câble 42 ne rencontre aucun obstacle et traverse tout d'abord la fenêtre 30 du ressort puis l'espace 24 de la fenêtre 22 de ce ressort. Le câble 42 est constitué d'une âme conductrice et d'une gaine isolante.

L'extrémité du câble 42 étant maintenant introduite dans le boîtier 2, la lame de tournevis 38 peut être retirée de ce boîtier 2. Le ressort 4 est alors libéré. L'énergie emmagasinée par ce ressort lors de sa déformation par la lame de tournevis est restituée et sert à faire passer l'extrémité du câble 42 à travers les lèvres de dénudage 26 et à réaliser la connexion au niveau de la pièce conductrice 6. L'extrémité du câble 42 est guidée sur toute la hauteur d'un ergot 32 lorsqu'il passe entre les lèvres 26. Lors du passage entre ces lèvres, la gaine isolante du câble est coupée transversalement à l'axe du câble 42 mettant ainsi à nu localement l'âme conductrice du câble. La forme des lèvres 26 leur donne une élasticité qui leur permet de s'adapter aux diamètres de câbles se trouvant dans une plage de diamètres prédéterminée. Pour chaque diamètre de câble dans cette plage, les lèvres 26 coupent la gaine isolante de manière à mettre à nu localement l'âme conductrice sans toutefois abîmer celle-ci.

Une fois dénudée, l'extrémité du câble est amenée dans la fente 14 de la pièce conductrice 6. La zone dénudée de l'extrémité du câble 42 coulisse alors à la hauteur des bords amincis de la fente 14. L'extrémité du câble 42 vient se loger à la base de la zone 16 en forme de V. Le ressort n'est alors pas dans sa position de repos. Une contrainte élastique est donc encore exercée sur le câble 42 par l'intermédiaire notamment de l'ergot 32. Cette contrainte favorise un bon contact électrique entre l'âme conductrice du câble 42 et la pièce conductrice 6.

Comme il va de soi, l'invention ne se limite pas à la forme de réalisation décrite ci-dessus à titre d'exemple non limitatif ; elle en embrasse au contraire toutes les variantes.

Ainsi par exemple, dans la forme de réalisation ci-dessus, les moyens permettant de déplacer l'extrémité du câble à connecter et les moyens permettant de dénuder localement celui-ci sont réalisés sur une même pièce, le ressort. Comme il ressort de la description ci-dessus, on remarque qu'une partie de ce ressort est fixe et ne bouge pas durant toute l'opération de connexion. Il est alors tout-à-fait envisageable d'avoir une pièce fixe au niveau de laquelle serait réalisé le dénudage de l'extrémité du câble et une pièce mobile pour permettre le déplacement de celle-ci.

Les formes des différents éléments constitutifs du dispositif décrit sont données à titre d'exemple et ne sont pas limitatives. Il s'agit là de formes de réalisation préférentielles. Ainsi, d'autres formes peuvent être choisies pour le ressort, pour les lèvres dénudantes, pour la fenêtre de déplacement, la pièce conductrice, la fente de celle-ci, etc.

L'application du dispositif de connexion à un autre appareil électrique qu'un bornier est bien entendu également envisageable. Un tel dispositif de connexion peut être utilisé pour la connexion d'un câble à divers types d'appareillages électriques. Ce dispositif peut aussi être utilisé sans présence d'un boîtier isolant.

## Revendications

1. Dispositif de connexion auto-dénudant pour un câble électrique constitué d'une âme conductrice et d'une gaine isolante, comportant :
une pièce conductrice (6) de connexion qui présente une fente (14) destinée à recevoir le câble (42) à connecter, et
des moyens (26) permettant de dénuder localement le câble électrique, et
des moyens de déplacement (30,32) sont prévus pour déplacer le câble depuis une position d'introduction dans laquelle le câble (42) non dénudé est introduit dans le dispositif vers une position de connexion dans laquelle le câble se trouve dans la fente (14) de la pièce conductrice et dans laquelle l'âme du câble est en contact électrique avec la pièce conductrice (6), les moyens de déplacements (30, 32) étant adaptés pour faire passer le câble par les moyens (26) permettant de le dénuder localement au cours du déplacement,
**caractérisé en ce que** les moyens (26) permettant de dénuder localement le câble électrique sont réalisés sur une pièce (4) distincte de la pièce conductrice (6) et font face à la fente (14) de cette dernière.

2. Dispositif selon la revendication 1, **caractérisé en ce. que** les moyens de déplacement (30) et les moyens (26) permettant de dénuder localement le câble (42) sont réalisés sur une même pièce (4).

3. Dispositif selon la revendication 2, **caractérisé en ce que** la pièce (4) comportant les moyens de dénudage (26) et les moyens de déplacement (30) est réalisée sous la forme d'un ressort (4) obtenu par pliage d'une lame élastique de manière que les deux extrémités soient sensiblement parallèles l'une par rapport à l'autre, une première extrémité étant munie de deux lèvres (26) formant les moyens de dénudage et l'autre extrémité étant munie de moyens d'entraînement du câble, tels par exemple une fenêtre (30).

4. Dispositif selon la revendication 3, **caractérisé en ce que** le ressort (4), du côté des lèvres (26) de dénudage, repose sur la pièce conductrice (6) dont il épouse la forme, les lèvres (26) de dénudage étant inclinées par rapport au ressort (4) de telle sorte que la partie dénudante de ces lèvres (26) se trouve bien en face de la fente (14) de la pièce conductrice (6).

5. Dispositif selon l'une des revendications 3 ou 4, **caractérisé en ce que** les moyens de déplacement du câble comportent des ergots (32) de guidage reprenant sensiblement la forme des lèvres (26) de dénudage.

6. Dispositif selon l'une des revendications 1 à 5, **caractérisé en ce que** la fente (14) destinée à recevoir le câble à connecter présente une ouverture (16) en forme de V et est prolongée, du côté de la pointe du V, par deux bords sensiblement parallèles.

7. Dispositif selon l'une des revendications 1 à 6, **caractérisé en ce que** les moyens de déplacement présentent une fenêtre (30) dans laquelle peut passer un câble (42) à connecter.

8. Bornier de connexion comportant au moins un boîtier isolant pourvu d'au moins une ouverture (10) destinée à recevoir un câble à connecter, **caractérisé en ce qu'**il comprend, en relation avec chaque ouverture (10), au moins un dispositif de connexion auto-dénudant selon l'une des revendications 1 à 6.

9. Bornier de connexion selon l'une des revendications 8 ou 9, **caractérisé en ce que** le boîtier isolant comprend une ouverture (12) prévue pour permettre le passage d'un outil, tel une lame de tournevis (38), pour précontraindre la lame élastique (4).

## Patentansprüche

1. Selbstisolierende Anschlusskontaktvorrichtung für ein Elektrokabel, das eine leitende Seele und eine Isolierhülle umfasst, mit:
einem leitenden Anschlusselement (6), das einen Schlitz (14) zur Aufnahme des anzuschließenden Kabels (42) aufweist, und
Mitteln (26) zur lokalen Isolierung des Elektrokabels, und
bei der Mittel (30, 32) vorgesehen sind, mit denen das Kabel aus einer Einführstellung, in der das nicht isolierte Kabel (42) in die Vorrichtung eingeführt wird, in Richtung auf eine Anschlussstellung bewegt wird, in der sich das Kabel in dem Schlitz (14) des leitenden Elements befindet und in der die Seele des Kabels in elektrischem Kontakt mit dem leitenden Element (6) ist, wobei die Mittel zum Bewegen (30, 32) geeignet sind, das Kabel durch die Mittel (26) zu führen, bei welcher Bewegung es lokal isoliert wird,
**dadurch gekennzeichnet, dass** die Mittel (26), die eine lokale Isolierung des Elektrokabels ermöglichen, an einem Element (4) ausgeführt sind, das ein anderes als das leitende Element (6) ist, und gegenüber dessen Schlitz (14) angeordnet sind.

2. Vorrichtung nach Anspruch 1, **dadurch gekennzeichnet, dass** die Mittel zum Bewegen (30) und die Mittel (26), welche die lokale Isolierung des Kabels (42) erlauben, an ein und demselben Element (4) ausgeführt sind.

3. Vorrichtung nach Anspruch 2, **dadurch gekennzeichnet, dass** das Element (4), das die Mittel zur Isolierung (26) und die Mittel zum Bewegen (30) umfasst, in Form einer Feder (4) ausgeführt ist, die durch Umbiegen einer elastischen Zunge erhalten wurde, sodass die beiden Enden zueinander im Wesentlichen parallel sind, wobei ein erstes Ende mit zwei Lippen (26) versehen ist, welche die Isolierungsmittel bilden, und das andere Ende mit Mitteln zum Mitnehmen des Kabels, beispielsweise einem Fenster (30), versehen ist.

4. Vorrichtung nach Anspruch 3, **dadurch gekennzeichnet, dass** die Feder (4) auf der Seite der Isolierungslippen (26) auf dem leitenden Element (6) aufliegt, dessen Form sie sich anpasst, wobei die Isolierungslippen (26) bezüglich der Feder (4) geneigt sind, sodass sich der isolierende Teil dieser Lippen (26) genau gegenüber dem Schlitz (114) des leitenden Elements (6) befindet.

5. Vorrichtung nach einem der Ansprüche 3 oder 4, **dadurch gekennzeichnet, dass** die Mittel zum Bewegen des Kabels Führungszungen (32) umfassen, die im Wesentlichen der Form der Isolierungslippen (26) entsprechen.

6. Vorrichtung nach einem der Ansprüche 1 bis 5, **dadurch gekennzeichnet, dass** der Schlitz (14), der das anzuschließende Kabel aufnehmen soll, eine V-förmige Öffnung (16) aufweist und auf der Seite des Spitze des V durch zwei im Wesentlichen parallele Ränder verlängert ist.

7. Vorrichtung nach einem der Ansprüche 1 bis 6, **dadurch gekennzeichnet, dass** die Mittel zum Bewegen ein Fenster (30) aufweisen, durch das ein anzuschließendes Kabel (42) geführt werden kann.

8. Anschlussklemmenbrett, das mindestens ein Isoliergehäuse umfasst, das mit mindestens einer Öffnung (10) versehen ist, die ein anzuschließendes Kabel aufnehmen soll, **dadurch gekennzeichnet, dass** es in Verbindung mit jeder Öffnung (10) mindestens eine selbstisolierende Anschlusskontaktvorrichtung nach einem der Ansprüche 1 bis 6 umfasst.

9. Anschlussklemmenbrett nach Anspruch 8, **dadurch gekennzeichnet, dass** das Isoliergehäuse eine Öffnung (12) umfasst, die für die Durchführung eines Werkzeugs wie beispielsweise einer Schraubendreherschneide (38) zum Vorspannen der elastischen Zunge (4) vorgesehen ist.

## Claims

1. Insulation displacement connection device for an electric cable, made up of a conductive core and an insulating sheath, comprising:
a conductive connecting part (6) which has a slot (14) intended to receive the cable (42) to be connected, and
means (26) enabling the electric cable to be stripped locally, and
displacement means (30, 32) are provided to displace the cable from a position of introduction in which the unstripped cable (42) is introduced into the device to a connection position in which the cable is located in the slot (14) of the conductive part and in which the core of the cable is in electrical contact with the conductive part (6), the displacement means (30, 32) being designed to pass the cable through the means (26) enabling it to be stripped locally in the course of the displacement,
**characterised in that** the means (26) enabling the electric cable to be stripped locally are realised on a part (4) that is separate from the conductive part (6) and facing the slot (14) of the latter.

2. Device according to Claim 1, **characterised in that** the displacement means (30) and the means (26) enabling the cable (42) to be stripped locally, are realised on the same part (4).

3. Device according to Claim 2, **characterised in that** the part (4) comprising the stripping means (26) and the displacement means (30) is realised in the form of a spring (4) obtained by folding a spring strip so that the two ends are substantially parallel to each other, one first end being provided with two lips (26) forming the stripping means and the other end being provided with cable transport means, such as a window (30), for example.

4. Device according to Claim 3, **characterised in that** the spring (4) at the side of the stripping lips (26) rests on the conductive part (6) whose shape it adopts, the stripping lips (26) being inclined with respect to the spring (4) in such a way that the stripping part of these lips (26) is located right opposite the slot (14) of the conductive part (6).

5. Device according to one of Claims 3 or 4, **characterised in that** the cable displacement means comprises guide lugs (32) substantially taking the shape of the stripping lips (26).

6. Device according to one of Claims 1 to 5, **characterised in that** the slot (14) intended to receive the cable to be connected has a V-shaped opening (16) and is extended at the side of the point of the V by two substantially parallel sides.

7. Device according to one of Claims 1 to 6, **characterised in that** the displacement means have a window (30) through which a cable (42) to be connected may pass.

8. Connecting terminal block comprising at least one insulating housing provided with at least one opening (10) intended to receive a cable to be connected, **characterised in that** it includes, in relation to each opening (10), at least one insulation displacement connection device according to one of the Claims 1 to 6.

9. Connecting terminal block according to one of Claims 8 or 9, **characterised in that** the insulating housing includes an opening (12) provided to allow the passage of a tool, such as a screwdriver blade (38), to pre-stress the spring strip (4).
